# EUROPÄISCHE PATENTSCHRIFT

(11) **EP 0 995 467 B1**
(45) Veröffentlichungstag und Bekanntmachung des Hinweises auf die Patenterteilung: **21.12.2005**
(21) Anmeldenummer: 99103657.5
(22) Anmeldetag: 25.02.1999
(51) Int. Cl.: A63B 71/14, A41D 19/02

(54) **Torwarthandschuh mit Daumen**
Goalkeeper glove with thumb
Gant de gardien de but avec pouce

(30) Priorität: 19.10.1998 DE 29818597 U
(43) Veröffentlichungstag der Anmeldung: 26.04.2000
(73) Patentinhaber: Hochmuth, Peter, 91757 Treuchtlingen (DE)
(72) Erfinder: Hochmuth, Peter, 91757 Treuchtlingen (DE)
(74) Vertreter: Böhme, Volker

(56) Entgegenhaltungen:
- DE-A- 19 702 189
- DE-U- 9 318 227

## Beschreibung

Die Erfindung betrifft einen Torwarthandschuh mit Daumen, bei dem ein Innenhand-Daumenteil und ein Oberhand-Daumenteil entlang einem ballenseitigen sowie einem zwickelseitigen Längsbereich und einem Kuppenbereich mittels Naht miteinander verbunden sind, bei dem das Innenhand-Daumenteil an der Außenseite von einer Latexlage bedeckt ist, die am ballenseitigen Längsbereich und am Kuppenbereich von der Naht mit erfaßt ist, und bei dem das Innenhand-Daumenteil sowie das Oberhand-Daumenteil entlang der Naht einen Nahtstoß bilden.

Bei einem bekannten (DE 197 02 189 A) Torwarthandschuh dieser Art sind das Innenhand-Daumenteil und das Oberhand-Daumenteil jeweils eine Gewebeträgerschicht und liegen diese beiden Teile sowie die Latexlage bei der Naht flach aufeinander. Es ist also der Nahtstoß von drei aufeinanderliegenden Schichten gebildet. Dieser Nahtstoß beeinträchtigt die Wirkungsweise des Torwarthandschuhs an dem zwickelseitigen Längsbereich nicht, weil dieser Längsbereich mit einem abzuwehrenden Ball kaum in Berührung kommt und verdeckt ist, wenn die den Torwarthandschuh tragende Hand zu einer Faust geballt ist. Jedoch kann bei dem bekannten Torwarthandschuh der Nahtstoß an dem ballenseitigen Längsbereich die Wirkungsweise des Torwarthandschuhs bei der Abwehr eines Balles beeinträchtigen. Wenn der Nahtstoß oder ein dem Ball zügewendetes Teil des von Gewebeträgerschicht gebildeten Oberhand-Daumenteils auf den Ball trifft, rutscht dieser und läßt sich dieser nicht genau genug beeinflussen.

Eine Aufgabe der Erfindung ist es daher, einen Torwarthandschuh der eingangs genannten Art zu schaffen, bei dem der ballenseitige Längsbereich des Daumen-Nahtstoßes und die Oberseite des Oberhand-Daumenteils mit relativ einfachen Mitteln in verbesserter Weise zur Abwehr eines Balles geeignet sind. Der erfindungsgemäße Torwarthandschuh ist, diese Aufgabe lösend, dadurch gekennzeichnet, daß eine Latexansatzlage die Latexlage einstückig fortsetzend um den ballenseitigen Nahtstoß herumgebogen ist und auf dem Oberhand-Daumenteil aufliegt sowie mit diesem mittels Naht verbunden ist.

Der ballenseitige Nahtstoß des Daumens und ein wesentlicher Teil des Oberhand-Daumenteils sind von der Latexansatzlage bedeckt und lassen somit eine verbesserte Berührung und damit Abwehr des Balles zu. Die Berührung des Balles erfolgt auch in diesem Bereich des Torwarthandschuhs mittels Latex. Es werden einfach die für den Innenhand-Daumenteil bestimmte Latexlage und die Latexansatzlage vergrößert mit dieser als Einheit zugeschnitten und wird die Latexansatzlage mit dem Oberhand-Daumenteil vernäht. Durch die Latexansatzlage sind sowohl der Nahtstoß an dem ballenseitigen Längsbereich als auch der daran angrenzende Flächenbereich des Oberhand-Daumenteils bedeckt. Durch die Rundung der Herumbiegung um den Nahtstoß ist eine verbesserte Anpassung an den Ball gegeben. Die Faustabwehr des Balls ist verbessert. Das Herumziehen bzw. Herumbiegen um den Nahtstoß an dem ballenseitigen Längsbereich ist wichtig. In der Regel erstreckt sich das Herumziehen bzw. Herumbiegen auf die gesamte Länge des ballenseitigen Längsbereich-Nahtstoßes.

Besonders zweckmäßig und vorteilhaft ist es, wenn mindestens ein Viertel der Breite des Oberhand-Daumenteils von der Latexansatzlage überdeckt ist. Dies geht über die Herumbiegung ausreichend hinaus, um die angestrebte Wirkung in einem genügenden Umfang zu erreichen. In der Regel ist mindestens ein Drittel der Breite des Oberhand-Daumenteils von der Latexansatzlage überdeckt.

Besonders zweckmäßig und vorteilhaft ist es weiterhin, wenn die Latexansatzlage sich auf dem Oberhand-Daumenteil bis zum Kuppenbereich erstreckt und dort von der Naht mitgefaßt ist. Dies verbessert den Halt der Latexansatzlage am Oberhand-Daumenteil.

Besonders zweckmäßig und vorteilhaft ist es dabei, wenn die Naht-Mitfassung der Latexansatzlage sich entlang dem gesamten Kuppenbereich erstreckt. Auch dadurch wird die Festlegung der Latexansatzlage am Oberhand-Daumenteil verbessert. Dies erleichtert auch die Vernähung der Latexansatzlage mit den sonstigen Bestandteilen des Handschuhdaumens.

Die Erfindung ist insofern komplex, als sie eine bestimmte Reihenfolge der Durchführung der einzelnen Nähte verlangt. Diese bestimmte Reihenfolge liegt vor, wenn die Naht am ballenseitigen Nahtstoß eine erste Naht ist, wenn die Naht entlang der freien Kante der Latexansatzlage eine zweite Naht ist und wenn die Naht an dem zwickelseitigen Längsbereich sowie Kuppenbereich eine dritte Naht ist. Ohne Bereitstellung dieser Naht-Reihenfolge ist die bei dem erfindungsgemäßen Torwarthandschuh vorgesehene Latexansatzlage nicht wirtschaftlich zu verwirklichen.

Eine besonders zweckmäßige und vorteilhafte Ausführungsform der Erfindung liegt vor, wenn die Latexansatzlage einstückig mit einer Latexinnenhandlage ist, die nicht nur die Latexlage des Innenhand-Daumenteils umfaßt, sondern sich auch auf einen Tellerbereich und vier vordere Fingerbereiche erstreckt. Diese Gesamtlatexlage bzw. Innenhandlatexlage läßt sich in einem Schnitt erzeugen. Sie wird nicht nur mit weiteren Innenhandteilen des Torwarthandschuhs, sondern auch mit dem Oberhand-Daumenteil vernäht.

In der Zeichnung ist eine bevorzugte Ausführungsform der Erfindung dargestellt und zeigt
- Fig. 1: eine Oberansicht eines Daumens eines Torwarthandschuhs,
- Fig. 2: eine Unteransicht des Daumens gemäß Fig. 1 und
- Fig. 3: eine Latexinnenhandlage des Torwarthandschuhs gemäß Fig. 1, in einem flachgelegten Zustand.

Der Torwarthandschuh gemäß Zeichnung bildet mit einem nicht näher gezeigten Gesamtinnenhandteil ein Innenhand-Daumenteil 1 aus Gewebeträgerschicht und ein Oberhand-Daumenteil 2 aus Gewebeträgerschicht, das sich in einem nicht näher gezeigten Zwischenstück fortsetzt. Das Innenhand-Daumenteil 1 und das Oberhand-Daumenteil 2 sind aufeinandergelegt und entlang einem ballenseitigen Längsbereich 3, einem Kuppenbereich 4 und einem zwickelseitigen Längsbereich 5 mittels Nähten 6, 7, 8 miteinander verbunden.

Das Innenhand-Daumenteil 1 ist mit einer Latexlage 9 bedeckt, die am Kuppenbereich 4 von der Naht 7 mitgefaßt ist und am zwickelseitigen Längsbereich 9 von der Naht 8 mitgefaßt ist. Der zwickelseitige Längsbereich 5 bildet mit einem nicht näher gezeigten Zeigefinger einen Zwickel 10. Am ballenseitigen bzw. äußeren Längsbereich 3 setzt sich die Innenhand-Daumen-Latexlage 9 in einer Herumbiegung 11 einer Latexansatzlage 12 fort, die an dem Oberhand-Daumenteil 2 anliegt. Entlang der freien Kante der Latexansatzlage 12 ist eine Naht 13 vorgesehen, welche die Latexansatzlage 12 mit dem Oberhand-Daumenteil 2 verbindet.

Gemäß Fig. 3 ist eine Gesamtinnenhandlatexlage 14 vorgesehen, die einen Tellerbereich 15, vier vordere Fingerbereiche 16 und die Innenhand-Daumen-Latexlage 9 bildet. Diese Latexlage 9 setzt sich über die Herumbiegung 11 in die Latexansatzlage 12 fort.

## Patentansprüche

1. Torwarthandschuh mit Daumen
bei dem ein Innenhand-Daumenteil (1) und ein Oberhand-Daumenteil (2) entlang einem ballenseitigen sowie einem zwickelseitigen Längsbereich (3, 5) und einem Kuppenbereich (4) mittels Naht miteinander verbunden sind,
bei dem das Innenhand-Daumenteil an der Außenseite von einer Latexlage (9) bedeckt ist, die am ballenseitigen Längsbereich (3) und am Kuppenbereich von der Naht mit erfaßt ist, und
bei dem das Innenhand-Daumenteil sowie das Oberhand-Daumenteil entlang der Naht einen Nahtstoß bilden,
**dadurch gekennzeichnet, daß** eine Latexansatzlage (12) die Latexlage (9) einstückig fortsetzend um den ballenseitigen Nahtstoß (3) herumgebogen (11) ist und auf dem Oberhand-Daumenteil (2) aufliegt sowie mit diesem mittels Naht (13) verbunden ist.

2. Torwarthandschuh nach Anspruch 1, **dadurch gekennzeichnet, daß** mindestens ein Viertel der Breite des Oberhand-Daumenteils (2) von der Latexansatzlage (12) überdeckt ist.

3. Torwarthandschuh nach Anspruch 1 oder 2, **dadurch gekennzeichnet, daß** die Latexansatzlage (12) sich auf dem Oberhand-Daumenteil (2) bis zum Kuppenbereich (4) erstreckt und dort von der Naht (7) mitgefaßt ist.

4. Torwarthandschuh nach Anspruch 3, **dadurch gekennzeichnet, daß** die Naht-Mitfassung (7) der Latexansatzlage (12) sich entlang dem gesamten Kuppenbereich (4) erstreckt.

5. Torwarthandschuh nach einem der vorhergehenden Ansprüche, **dadurch gekennzeichnet, daß** die Naht (6) am ballenseitigen Nahtstoß (3) eine erste Naht ist, daß die Naht (13) entlang der freien Kante der Latexansatzlage (12) eine zweite Naht ist und daß die Naht (8, 7) an dem zwickelseitigen Längsbereich (5) sowie Kuppenbereich (4) eine dritte Naht ist.

6. Torwarthandschuh nach einem der vorhergehenden Ansprüche, **dadurch gekennzeichnet, daß** die Latexansatzlage (12) einstückig mit einer Latexinnenhandlage (14) ist, die nicht nur die Latexlage (9) des Innenhand-Daumenteils umfaßt, sondern sich auch auf einen Tellerbereich (15) und vier vordere Fingerbereiche (16) erstreckt.

## Claims

1. Goalkeeper glove with thumb, in which an inner-hand thumb part (1) and an upper-hand thumb part (2) are joined to one another along a ball-side and a gusset-side longitudinal region (3, 5) and a tip region (4) by means of a seam, in which the inner-hand thumb part is covered on the outer side by a latex layer (9), which is also captured by the seam on the ball-side longitudinal region (3) and on the tip region, and in which the inner-hand thumb part and the upper-hand thumb part along the seam form a seam join, **characterised in that** a latex covering (12) is the latex layer (9) bent (11) integrally and continuously around the ball-side seam join (3) and rests on the upper-hand thumb part (2) and is joined to the latter by means of a seam (13).

2. Goalkeeper glove according to claim 1, **characterised in that** at least one quarter of the width of the upper-hand thumb part (2) is covered by the latex covering (12).

3. Goalkeeper glove according to claim 1 or 2, **characterised in that** the latex covering (12) extends on the upper-hand thumb part (2) as far as the tip region (4) and is also gripped there by the seam (7).

4. Goalkeeper glove according to claim 3, **characterised in that** the seam co-gripping (7) of the latex covering (12) extends along the entire tip region (4).

5. Goalkeeper glove according to one of the preceding claims, **characterised in that** the seam (6) on the ball-side seam join (3) is a first seam, **in that** the seam (13) along the free edge of the latex covering (12) is a second seam and **in that** the seam (8, 7) on the gusset-side longitudinal region (5) and tip region (4) is a third seam.

6. Goalkeeper glove according to one of the preceding claims, **characterised in that** the latex covering (12) is integral with a latex inner-hand layer (14), which comprises not only the latex layer (9) of the inner-hand thumb part, but also extends on a palm region (15) and four front finger regions (16).

## Revendications

1. Gant de gardien de but avec pouce,
dans lequel une partie de pouce de main intérieure (1) et une partie de pouce de main supérieure (2) sont reliées le long d'une zone longitudinale (3, 5) côté éminence et côté fourchette et une zone de bout (4) par une couture,
où la partie de pouce de main intérieure est recouverte au côté extérieur par une couche de latex (9) qui est prise dans la zone longitudinale côté éminence (3) et dans la zone de bout dans la couture,
et où la partie de pouce de main intérieure et la partie de pouce de main supérieure forment le long de la couture une jonction,
**caractérisé en ce qu'**une couche rapportée de latex (12), en prolongeant en une pièce la couche de latex (9), est courbée (11) autour de la jonction côté éminence (3) et s'applique à la partie de pouce de main supérieure (2) et est reliée à celle-ci par une couture (13).

2. Gant de gardien de but selon la revendication 1, **caractérisé en ce qu'**au moins un quart de la largeur de la partie de pouce de main supérieure (2) est recouvert par la couche rapportée de latex (12).

3. Gant de gardien de but selon la revendication 1 ou 2, **caractérisé en ce que** la couche rapportée de latex (12) s'étend sur la partie de pouce de main supérieure (2) jusqu'à la zone de bout (4) et y est prise dans la couture (7).

4. Gant de gardien de but selon la revendication 3, **caractérisé en ce que** la prise dans la couture (7) de la couche rapportée de latex (12) s'étend le long de toute la zone de bout (4).

5. Gant de gardien de but selon l'une des revendications précédentes, **caractérisé en ce que** la couture (6) à la jonction côté éminence (3) est une première couture, **en ce que** la couture (13) le long du bord libre de la couche rapportée de latex (12) est une deuxième couture et **en ce que** la couture (8, 7) à la zone longitudinale côté fourchette (5) et à la zone de bout (4) est une troisième couture.

6. Gant de gardien de but selon l'une des revendications précédentes, **caractérisé en ce que** la couche rapportée de latex (12) est réalisée en une pièce avec une couche de main intérieure en latex (14) qui s'étend non seulement sur la couche de latex (9) de la partie de pouce de main intérieure, mais s'étend encore sur une zone de paume (15) et quatre zones de doigt avant (16).
